# EUROPÄISCHE PATENTANMELDUNG

(11) **EP 0 738 811 A1**
(43) Veröffentlichungstag der Anmeldung: **23.10.1996**
(21) Anmeldenummer: 96104663.8
(22) Anmeldetag: 23.03.1996
(51) Int. Cl.: E05B 9/00, E05B 63/08

(54) **Einsteckschloss**

(30) Priorität: 08.04.1995 DE 19513367
(71) Anmelder: KARL FLIETHER GmbH & Co., D-42551 Velbert (DE)
(72) Erfinder: Brand, Horst, 42553 Velbert (DE)
(74) Vertreter: Grundmann, Dirk, Dr.

(57) **Zusammenfassung**

Die Erfindung betrifft ein Einsteckschloß (3) mit einem einen Schloßdeckel (5) und einen Schloßboden (6) aufweisenden Gehäuse, zum Einstecken in eine Einstecktasche einer Tür (4) oder dergleichen, wobei das Schloß eine im Schloßgehäuse gelagerte Nuß (16) aufweist mit einer Vierkantöffnung (9) zur Aufnahme eines Drückerdornes (7, 8). Zur montagetechnischen Verbesserung des Schlosses ist jeweils eine dem Schloßdeckel (5) und dem Schloßboden (6) zugeordnete, außerhalb des Schloßgehäuses angeordnete oder anbringbare Lagerhülse (1,2) mit einer fluchtend zur Vierkantöffnung (9) sich erstreckende Lageröffnung (10, 11) für den Drückerdorn (7, 8) vorgesehen. Die Lagehülse (1, 2) kann mit dem Schloßdekkel (5) und/oder dem Schloßboden (6) verschraubt sein.

## Beschreibung

Die Erfindung betrifft ein Einsteckschloß gemäß Gattungsbegriff des Anspruchs 1.

Derartige Einsteckschlösser sind im Stand der Technik seit langem bekannt. Die Schlösser weisen ein Schloßgehäuse auf, welches einseitig von einem Deckel und anderseitig von einem Boden ausgebildet wird. Deckel und Boden liegen sich parallel erstreckend gegenüber. Derartige Schlösser haben eine Stulpe, welche quer zur Boden- bzw. Deckelerstreckung verläuft. In den Türen, in welche Einsteckschlössr einzustecken sind von der Falzseite her Taschen eingefräst; in derartige Taschen werden gattungsgemäße Schlösser eingesteckt. Türblattseitig sind an den Stellen, wo der Drückerdorn durch die Vierkantöffnung der Nuß gesteckt werden soll, Ausfräsungen vorgesehen. Die Ausfräsungen haben einen Durchmesser, welcher erheblich größer ist, als das Eckmaß des Drückerdorns. Bei der Montage wird der Drükkerdorn zunächst nur durch die Nuß gelagert. Erst wenn die Drückerdruckgarnitur bestehend aus zwei Türschildern montiert ist, wird der Drücker gelagert. Zur Lagerung sind im Türschild entsprechende Lagerausnehmungen vorgesehen.

Es sind darüber hinaus auch Schlösser, insbesondere Treibstangenschlösser bekannt, bei denen die Nuß geteilt ist. Ein derartiges Schloß ist aus der OS 2845957 bekannt. Ein anderes Schloß wird von der nicht vorveröffentlichten DE 4440890 her offenbart. Dort ist teilweise ein geteilter Drückerdorn vorgesehen. Dies hat zur Folge, daß der Drückerdorn im Montagezustand schlecht gelagert ist.

Die Aufgabe der Erfindung liegt darin, ein gattungsgemäßes Schloß montagetechnisch zu verbessern. Unteransprüche stellen vorteilhafte Weiterbildungen dar. Gelöst wird die Aufgabe durch die im Anspruch 1 angegebene Erfindung.

Zur Folge der erfindungsgemäßen Ausgestaltung ist ein Einsteckschloß gegeben, mit sich beidseitig im Bereich der Nuß nach außen erstreckenden Lagerhülsen für den Drückerdorn. Die Lagerung des Drückerdorns hat sich zur Folge dieser Ausgestaltung dadurch verbessert, daß der aufgenommene Drückerdornabschnitt vergrößert worden ist. Die Lagerhülsen, welche sich mit ihren Lageröffnungen fluchtend zur Vierkantöffnung erstrecken, können mit dem Schloßdeckel bzw. mit dem Schloßboden verschraubt sein. Bei dieser Anordnung sind die Lagerhülsen drehfest mit dem Gehäuse verbunden. Die Öffnung der Lagerhülse hat dabei einen Durchmesser, der dem Eckmaß des Vierkantdornes entspricht. Die Öffnung ist rund. Die Form der Lagerhülse ist bevorzugt zylindrisch. Auf der Stirnfläche, welche in Berührung tritt mit dem Schloßboden oder dem Schloßdeckel, können ferner Zentriernasen vorgesehen sein, die in entsprechende Ausnehmung von Schloßdeckel oder Schloßboden angreifen. Es ist vorgesehen, daß zunächst das Einsteckschloß ohne aufmontierte Lagerhülsen in die Einstecktasche der Türe oder dergleichen eingesteckt wird. Gegebenenfalls erfolgt dann die Verschraubung des Einsteckschlosses über entsprechende Befestigungsschrauben stulpseitig. Es ist dann vorgesehen, daß von außen, d. h. türblattseitig, in die Ausfräsungen für die Drückerdurchstecköffnung die Lagerhülsen eingesteckt werden und mit dem Gehäusedeckel bzw. mit dem Gehäuseboden verschraubt werden. Bevorzugt ist vorgesehen, daß der Durchmesser der Lagerhülse etwas kleiner ist als der Durchmesser der normgerechten Ausfräsung für die Drückerdurchstecköffnung. Bevorzugt werden derartige Lagerhülsen an Einsteckschlössern verwendet mit geteiltem Drückerdorn, welcher aus zwei Drückerdornabschnitten besteht, welche gegeneinander verdrehbar sind und wobei die Verbindungsstelle der beiden Drückerdornabschnitte in der Mitte der Nuß liegt, welche zweigeteilt ist.

Ein Ausführungsbeispiel der Erfindung wird anhand beigefügter Zeichnung nachfolgend erläuert. Es zeigen:
- Fig. 1: eine Seitenansicht eines erfindungsgemäßen Schlosses,
- Fig. 2: eine schnittgemäße Linie II-II, Figur 1,
- Fig. 3: eine Draufsicht auf eine Lagerhülse,
- Fig. 4: eine Lagerhülse in Ansicht.

Das im Ausführungsbeispiel beigefügte Schloß entspricht dem Schloß gemäß der Patentanmeldung 4440890. Es wird hier vollinhaltlich auf den Inhalt dieser Schrift, bzw. der Nachanmeldungen zu dieser Schrift Bezug genommen.

Mit der Bezugsziffer 1 ist eine Lagerhülse bezeichnet, welche an dem Schloßdeckel 5 befestigt ist. Mit der Bezugsziffer 2 ist ebenfalls eine Lagerhülse bezeichnet, welche am Schloßboden 6 befestigt ist. Die beiden Lagerhülsen 1 und 2 liegen fluchtend einander gegenüber und weisen jeweils eine Lageröffnung 10 auf, deren Durchmesser dem Eckmaß des Drückerdornes entspricht, und welche mit der Vierkantöffnung der Nuß 16 fluchtet.

Die Lagerhülse 1, 2 hat eine zylindrische Form. Die Lageröffnung 10 verläuft koaxial zur Achse der Hülse. Im Wandbereich der Hülse 1, 2 ist eine Öffnung 14 vorgesehen, zum Durchstecken der Befestigungsschraube 13, welche türblattseitig eingedreht wird und mit einigen Gewindengängen in ein Innengewinde des Schloßbodens 6 oder des Schloßdeckels 5 eingeschraubt ist. Etwa in Form eines gleichschenkligen Dreieckes zur Schraubendurchstecköffnung 14 sind auf der Stirnseite, welche in Berührung treten soll zum Schloßdeckel 5 oder Schloßboden 6 Rastnasen 15 angeordnet, welche in entsprechende Ausnehmungen des Schloßbodens 6 oder des Schloßdeckels 5 einrasten. Ansonsten liegt die Stirnfläche der Hülse 1, 2 flächig auf dem entsprechenden Abschnitt von Gehäusedeckel 5 bzw. Gehäuseboden 6 auf.

Die Lagerhülse 1, 2 hat einen Außendurchmesser, welcher geringfügig kleiner ist, als der normgerechte Durchmesser der Bohrung für die Drückerdurchstecköffnung im Türblatt. Die Länge der Hülse 1, 2 ist geringer bemessen als die Länge der Bohrung.

Bevorzugt wird diese Lagerhülsenanordnung an Einsteckschlössern verwendet mit geteilter Nuß 16. Die Nuß 16 besteht aus zwei Nußhälften, welche gegeneinander verdrehbar sind. Die Nuß ist im Gehäuse des Schlosses gelagert. In der Nuß stecken je ein Abschnitt 7, 8 eines vierkantigen Drückers. Die Stirnseiten der Drückerabschnitte 7, 8 sind in der Mitte der Nuß drehbar miteinander über einen Stift 12 verbunden. Die Schraube 13 ist bevorzugt oberhalb der Öffnung 10 angeordnet.

## Patentansprüche

1. Einsteckschloß (3) mit einem einen Schloßdeckel (5) und einen Schloßboden (6) aufweisenden Gehäuse, zum Einstecken in eine Einstecktasche einer Tür (4) oder dergleichen, wobei das Schloß eine im Schloßgehäuse gelagerte Nuß (16) aufweist mit einer Vierkantöffnung (9) zur Aufnahme eines Drückerdornes (7, 8), gekennzeichnet durch jeweils eine dem Schloßdeckel (5) und dem Schloßboden (6) zugeordnete, außerhalb des Schloßgehäuses angeordnete oder anbringbare Lagerhülse (1, 2) mit einer fluchtend zur Vierkantöffnung (9) sich erstreckende Lageröffnung (10, 11) für den Drückerdorn (7, 8).

2. Einsteckschloß (3) nach Anspruch 1 oder insbesondere danach, dadurch gekennzeichnet, daß die Lagerhülse (1, 2) mit dem Schloßdeckel (5) und/oder dem Schloßboden (6) verschraubt ist.

3. Einsteckschloß nach einem oder mehreren der vorhergehenden Ansprüche oder insbesondere danach, dadurch gekennzeichnet, daß der Durchmesser der Lagerhülse (1, 2) kleiner ist als der Normdurchmesser der in das Türblatt einzubringenden Drückerdurchstecköffnung.

4. Einsteckschloß nach einen oder mehreren der vorhergehenden Ansprüche oder insbesondere danach, gekennzeichnet durch stirnseitige Rastnasen (15) der Lagerhülse (1, 2), welche in korrespondierende Ausnehmnungen des Schloßbodens oder des Schloßdeckels eingreifen.

5. Einsteckschloß nach einen oder mehreren der vorhergehenden Ansprüche oder insbesondere danach, dadurch gekennzeichnet, daß die Befestigungsschraube (13) zur Befestigung der Hülse (1, 2) am Schloßdeckel (5) und/oder am Schloßboden (6) in montiertem Zustand oberhalb der Lageröffnung (10) liegt und die Rastnasen (15, 16) unterhalb der Achse der Lageröffnung (10) liegt.
